# FASCICULE DE BREVET EUROPEEN

(11) **EP 1 404 422 B1**
(45) Date de publication et mention de la délivrance du brevet: **04.05.2005**
(21) Numéro de dépôt: 02764931.8
(22) Date de dépôt: 26.06.2002
(51) Int. Cl.: A63C 17/00, A63C 17/28

(54) **VEHICULE LEGER DE LOISIR DU TYPE PLANCHE A ROULETTE**
LEICHTES FREIZEITFAHRZEUG VOM ROLLBRETT-TYP
LIGHT SKATEBOARD-TYPE LEISURE VEHICLE

(30) Priorité: 26.06.2001 FR 0108379
(43) Date de publication de la demande: 07.04.2004
(73) Titulaire: Dermigny, Jean, 06500 Menton (FR)
(72) Inventeur: Dermigny, Jean, 06500 Menton (FR)
(74) Mandataire: Bentz, Jean-Paul
(86) Numéro de dépôt international: PCT/FR2002/002217
(87) Numéro de publication internationale: WO 2003/000359

(56) Documents cités:
- WO-A-89/02301
- WO-A-99/48750
- DE-U- 29 513 430
- US-A- 4 323 258
- US-A- 5 927 732

## Description

La présente invention concerne un véhicule léger de loisir du type communément appelé "planche à roulettes".

L'invention concerne plus particulièrement un véhicule, ou engin, léger du type comportant :
- un corps ou châssis allongé en forme générale de planche, d'orientation globalement horizontale et dont la partie arrière de la face supérieure sert d'assise à son utilisateur ;
- deux organes arrière transversalement opposés de roulement sur le sol tels que, par exemple, des roues ou des roulettes (ou des organes de glissement tels que des skis, des patins ou des lames) définissant un train arrière fixe dont la voie est sensiblement égale à la largeur transversale du tronçon d'extrémité de la partie arrière du châssis ;
- deux organes avant transversalement opposés de roulement ou de glissement sur le sol définissant un train avant ;
- et des moyens de commande du changement simultané de l'orientation des organes de roulement ou de glissement de l'un des trains, autour d'un axe de direction d'orientation globalement verticale et situé sur l'axe longitudinal médian du châssis.

Un tel type de planche doit présenter de nombreuses qualités afin d'en faire un objet ludique et/ou sportif susceptible de présenter le plus grand attrait pour son utilisateur adulte ou enfant, en présentant notamment une grande stabilité grâce à un centre de gravité très bas de l'équipage "ptanche-utilisateur" qui est obtenu grâce à la position basse assise de ce dernier.

On a ainsi déjà proposé différentes conceptions de planches à roulettes du type général mentionné précédemment (US-A-5 927 732; US-A-4323 258; WO-99/48750).

Les engins à roulettes décrits dans ces documents ont pour inconvénients d'imposer à l'utilisateur une position de conduite inconfortable contrariant la stabilité et la direction desdits engins, de ne pas permettre des angles de braquage importants et d'entraîner des risques de brûlure des pieds ou des jambes par suite de leur frottement possible sur les roues avant.

Afin de remédier à ces inconvénients, l'invention propose un véhicule léger de loisir du type défini en préambule, caractérisé en ce que le châssis présente, vu de dessus, la forme générale d'un triangle isocèle, avec les deux organes de roulement ou de glisement du train arrière disposés aux sommets arrière opposés de la base du triangle à angles égaux et avec l'axe de direction disposé sensiblement au troisième sommet ou sommet avant du triangle, de sorte que les repose-pieds se trouvent disposés dans les espaces ménagés entre la partie avant rétrécie du châssis et les organes de roulement et/ou de glissement du train avant.

L'agencement susmentionné permet notamment d'optimiser le poids, la résistance structurelle et les dimensions du véhicule ou engin léger de loisir selon l'invention. D'autre part, cet agencement permet d'augmenter la stabilité dynamique de l'engin, sa précision de manoeuvre et son confort pour l'utilisateur dans la mesure où les repose-pieds sont agencés dans une position correspondant à une position naturelle et sans effort pour les jambes de l'utilisateur, analogue à celle d'un conducteur de véhicule du type "kart".

Outre les avantages précédemment soulignés, la combinaison de caractéristiques incluant la forme particulière et originale du châssis du véhicule, permet à l'utilisateur d'avoir une position de conduite naturelle favorisant la stabilité et la direction de l'engin, autorise des angles de braquage importants et libère un espace important pour le passage des pieds supprimant les risques de brûlure par frottement des jambes sur les roues avant.

Selon une autre caractéristique de l'invention, chaque repose-pied est monté avec une aptitude de pivotement sur la barre d'essieu avant ou barre de direction, de préférence de manière amovible.

Selon des modes de réalisation intéressants, chaque repose-pied est constitué par un cale-pied comportant une surface pour l'appui du pied et deux butées latérales limitant le glissement de ce dernier d'un côté ou de l'autre de ladite surface, et des moyens sont prévus pour limiter l'amplitude du pivotement dans un sens ou dans l'autre des repose-pieds.

Grâce à ces dispositions, la conduite de l'engin n'exige aucune contorsion du conducteur qui peut diriger l'engin en restant dans une position stable et confortable, permettant d'obtenir des performances de conduite remarquables.

Selon une autre caractéristique de l'invention, la barre d'essieu avant comporte un pivot vertical d'articulation qui est reçu en pivotement et de manière démontable, notamment selon une conception du type attache-rapide, dans un logement complémentaire qui débouche dans la face inférieure du châssis. La planche peut ainsi être facilement démontée en vue de son transport sur un lieu d'utilisation, tout en facilitant les opérations de montage et de démontage, le nombre des sous-ensembles constitutifs de la planche étant limité à deux lorsqu'elle est démontée.

Selon une autre caractéristique de l'invention, il est prévu des moyens réglables de serrage du pivot de manière à obtenir un freinage contrôlé du pivotement de la barre d'essieu avant autour de l'axe de direction afin d'adapter les performances de la planche aux conditions d'utilisation et/ou à la dextérité de l'utilisateur.

Selon une autre caractéristique de l'invention, la voie du train avant est supérieure à la voie du train arrière en augmentant ainsi les qualités déjà soulignées de stabilité dynamique de l'engin, de précision de manoeuvre et de confort pour l'utilisateur.

Selon une autre caractéristique de l'invention, le châssis comporte deux poignées transversalement opposées qui sont agencées longitudinalement en avant de la zone arrière d'assise et qui constituent des organes de préhension pour l'utilisateur en vue de l'utilisation du véhicule qui améliorent sa sécurité et son confort de "conduite" en lui permettant notamment de résister aux effets de la force centrifuge en virage sans faire appel à un siège proprement dit, comme cela est le cas sur un kart.

Selon une autre caractéristique de l'invention, les poignées sont des poignées creuses qui s'étendent à l'intérieur du châssis pour protéger les mains de l'utilisateur et/ou accéder à des organes de commande de moyens de freinage du véhicule qui sont de préférence agencés et conçus de manière générale connue en vue d'agir sur les organes de roulement du train arrière fixe ou en vue de coopérer directement avec le sol sur lequel évolue l'engin.

Selon une autre caractéristique de l'invention, et en vue d'améliorer encore la sécurité de l'engin, celui-ci comporte des moyens pour limiter l'angle de pivotement de la barre d'essieu avant autour de l'axe de direction, dans les deux sens autour d'une position centrale de la barre d'essieu correspondant au déplacement en ligne droite.

D'autres caractéristiques et avantages de l'invention apparaîtront à la lecture de la description détaillée qui suit pour la compréhension de laquelle on se reportera aux dessins annexés dans lesquels :
- la figure 1 est une vue en perspective d'un exemple de réalisation d'une planche à roulettes réalisée conformément aux enseignements de l'invention et qui est illustrée en position assemblée de la barre d'essieu avant sur le châssis en vue de son utilisation :

- la figure 2 est une vue de face depuis l'avant de la seule barre d'essieu avant lorsqu'elle est désolidarisée du châssis ;
- la figure 3 est une vue en perspective éclatée et en coupe partielle des principaux composants permettant de réaliser l'articulation démontable et réglable de la barre d'essieu avant ;
- la figure 4 est une vue en section axiale par un plan vertical transversal des composants de la figure 3 en position montée ou assemblée de la barre d'essieu avant sur le châssis ;
- la figure 5 est une vue schématique de détail de la face inférieure de l'extrémité avant du châssis ;
- la figure 6 est une vue schématique de dessus de la planche de la figure 1 illustrant la position de conduite de l'utilisateur ;
- la figure 7 est une vue en plan avec arrachement partiel montrant notamment le montage pivotant des repose-pieds ;
- la figure 8 est une vue de détail, en plan et à plus grande échelle, d'un repose-pied pivotant ;
- la figure 9 est une vue en coupe suivant la ligne 9-9 de la figure 8.

On décrit ci-après à titre non limitatif, un exemple de mise en oeuvre des enseignements et caractéristiques de l'invention dans le cas de leur application à un véhicule ou engin à roues ou roulettes pour rouler sur le sol, l'invention pouvant par ailleurs trouver à s'appliquer dans les cas où les roues sont remplacées par des organes de glissement tels que des skis ou patins ou des lames du type de celles qui équipent des patins à glace ou un bobsleigh.

Cet exemple décrit une planche à roulettes sans moyens de propulsion ou de traction autre que la force de lancement par son utilisateur et/ou la gravité terrestre si elle est utilisée sur une route en pente à plus ou moins forte déclivité, mais il est possible, sans sortir du cadre de l'invention de l'associer à des moyens de traction tels qu'un cerf-volant ou une voile ou similaire.

On a représenté à la figure 1 une planche à roulette 10 qui est constituée pour l'essentiel d'un corps ou châssis 12 en forme générale de planche triangulaire horizontale et d'une barre d'essieu avant 14 montée articulée à l'extrémité longitudinale avant 16 du châssis 12. La barre d'essieu avant 14 constitue la barre de direction de l'engin sur laquelle sont montés les repose-pieds 42 décrits dans la suite du présent exposé.

Plus précisément, le châssis 12 est ici une coque creuse renforcée par des éléments internes (non représentés) d'armature structurelle lui conférant une grande rigidité.

Le châssis est délimité par une face supérieure horizontale 18 et par une face inférieure 20 globalement elle aussi horizontale et parallèle au sol, en cours d'utilisation.

La zone arrière 19 de la face supérieure 18 constitue l'assise pour l'utilisateur "U" représenté schématiquement en silhouette à la figure 6. Elle peut être revêtue d'un matériau antidérapant, non représenté, et/ou d'un coussin de faible épaisseur présentant un profil ergonomique adapté à la morphologie de l'utilisateur pour améliorer la qualité de l'assise et le confort.

La coque ou châssis 12 est de forme triangulaire isocèle, et comme l'ensemble de l'engin 10, elle présente une symétrie générale de conception par rapport au plan vertical médian "P" désigné à la figure 6.

Les deux sommets arrière transversalement opposés 22 du triangle portent, chacun, à rotation, une roue arrière 24 définissant ainsi un train arrière fixe d'axe 28. Chaque roue est de manière connue, comme les roues avant 26, montée à rotation avec roulement(s) à billes.

La partie avant du profil "triangulaire" du châssis 12 est effilée ou rétrécie à partir de la zone intermédiaire située immédiatement en avant de la zone d'assise 19 et qui comporte deux poignées creuses 30 transversalement opposées qui s'étendent en direction du centre du châssis pour protéger les mains de l'utilisateur et/ou accéder à des organes de commande de moyens de freinage du véhicule, les poignées creuses 30 ont une forme enveloppante, comme le montre la figure 1.

Ces poignées assurent trois fonctions :
- le maintien de l'équilibre ;
- la sécurité, en raison de leur forme creuse et enveloppante protégeant les doigts du conducteur ;
- la réception éventuelle d'un dispositif de commande d'un système de freinage.

Le troisième sommet ou extrémité avant 16 du châssis porte, de manière articulée, la partie centrale 32 de la barre d'essieu avant 14.

Selon l'exposé qui précède, on retient que selon une importante disposition caractéristique de l'invention, le châssis 12 de l'engin présente, vu de dessus, la forme générale d'un triangle isocèle, avec les deux organes de roulement 20 ou de glissement du train arrière disposés aux sommets arrière opposés de la base du triangle à angles égaux et avec l'axe de direction 1 disposé sensiblement au troisième sommet ou sommet avant 16 du triangle, de sorte que les repose-pieds 42 se trouvent disposés dans les espaces ménagés entre la partie avant rétrécie 16 du châssis 12 et les organes de roulement 26 et/ou de glissement du train avant.

La barre d'essieu avant 14 est ici en forme générale de barre plate et d'orientation transversale rectiligne délimitée par une face supérieure sensiblement horizontale 34 à partir de laquelle s'étend, en son milieu et dans sa partie centrale 32, un pivot métallique d'articulation 36 d'axe "A" qui est l'axe de direction de l'engin, c'est-à-dire l'axe A autour duquel la barre d'essieu 14 est susceptible de pivoter dans les deux sens.

A chacune de ses deux extrémités transversales opposées 38, le corps de la barre d'essieu 14 porte, à rotation, une roue avant 26 définissant ainsi un train avant d'axe 40 monté articulé autour de l'axe "A" par rapport au châssis 12.

Comme on peut le voir notamment à la figure 6, la dimension de la voie avant est supérieure à celle de la voie arrière, et l'empattement est dimensionné en fonction des tailles moyennes d'une catégorie d'utilisateur par exemple adulte, homme ou femme, ou enfant. C'est notamment l'empattement qui doit être plus ou moins long en fonction de la taille de l'utilisateur. Il est ainsi possible de concevoir une planche à empattement réglable par exemple en prévoyant plusieurs trous espacés longitudinalement, dans le châssis, pour le montage de l'axe de pivot de la barre d'essieu qui peut ainsi être positionnée à une distance réglable du train arrière fixe.

Dans le cas d'un adulte, la voie avant est par exemple de l'ordre de 80 cm afin, conformément aux enseignements de l'invention, de pouvoir aménager, sur la face supérieure 34 de la barre d'essieu avant 14, deux repose-pieds transversalement opposés 42 qui, selon les figures 1, 2 et 6, sont réalisés en une seule pièce et conformés en cale-pieds avec le cas échéant un revêtement antidérapant sur la zone 44 d'appui du pied de la même manière qu'un tel revêtement peut être prévu, de manière connue, sur la zone d'assise 19.

Toutefois, selon une importante disposition caractéristique de l'invention représentée aux figures 7 à 9, chaque repose-pied 42 est monté avec une aptitude de pivotement dans des directions opposées. Chaque repose-pied 42 est, par exemple, monté pivotant autour d'un axe de pivotement vertical 72 fixé, de manière amovible ou interchangeable au moyen d'un circlips, ou d'une goupille ou dispositif analogue 74 permettant un montage et un démontage rapides et faciles des repose-pieds. Une rondelle anti-friction 76 peut être interposée entre les repose-pieds et ia barre de direction 14.

Un moyen est prévu pour limiter l'amplitude de pivotement des repose-pieds 42. Ce moyen peut être constitué par un téton 78 solidaire de la barre de direction et se logeant dans une gorge en forme d'arc de cercle 80 ménagée dans la face inférieure du repose-pied.

Ce système d'orientation et d'amovibilité des repose-pieds 42 outre les avantages précédemment soulignés permet leur remplacement par des poignées spécifiques à une utilisation de l'engin suivant laquelle le conducteur se dispose à plat ventre sur le châssis.

Selon un mode d'exécution très avantageux de l'invention, les repose-pieds 42 sont constitués par des cale-pieds comportant une surface 42' permettant l'appui du pied, cette surface étant délimitée par deux butées latérales 42" (figure 8) s'opposant au glissement du pied à droite ou à gauche, de sorte qu'il ne puisse échapper au contact de ladite surface, en cours de conduite.

Comme on peut le voir schématiquement à la figure 6, l'extrémité libre avant 16 du châssis 12 comporte un logement cylindrique 46 complémentaire du pivot 36 qu'il reçoit à rotation, et qui débouche dans la face inférieure 20 du châssis 12.

L'engin comporte des moyens pour limiter l'angle de pivotement de la barre d'essieu avant 14 autour de l'axe de direction 1, dans les deux sens, autour d'une poisition centrale de ladite barre d'essieu correspondant au déplacement en ligne droite

Par exemple la face inférieure 20 comporte une butée 48 formée en relief qui délimite deux faces de butée 50 agencées en "V" qui coopèrent avec le bord arrière en vis-à-vis 52 du corps de la barre 14 pour définir les deux positions angulaires maximales de braquage de la barre d'essieu par rapport au châssis 12.

Comme on peut le voir aux figures 3 et 4, le pivot 36 comporte une embase 54 et son corps cylindrique traverse verticalement l'épaisseur de la barre 14 pour être reçu dans le logement 46 qui est formé dans une pièce 56 rapportée dans l'extrémité avant du châssis 12 et fixée par des vis 58.

Selon une variante et en fonction des matériaux utilisés, le pivot peut être un insert surmoulé.

Le tronçon supérieur du pivot 36 comporte une rainure verticale 60 et une gorge radiale supérieure 62 qui peuvent recevoir un doigt radial 64 qui est logé coulissant dans un bouton de manoeuvre 65 accessible depuis la face supérieure 20 de l'extrémité avant 16 du châssis 12.

Le doigt 64, sollicité élastiquement grâce à un ressort et à une vis 70, est reçu dans la gorge 62.

Le doigt 64 dans la gorge 62 permet le montage rapide et fiable du pivot 36 dans le logement 46 et la manoeuvre en rotation du bouton 65 sur un quart de tour permet le démontage en amenant la rainure verticale 60 en regard du doigt 64.

Selon l'utilisation de l'engin, on pourra prévoir des moyens, non représentés, pour régler le serrage ou freinage en rotation du pivot d'articulation de la barre d'essieu autour de son axe "A", notamment en fonction du type de conduite ou de pilotage plus ou moins sportif et rapide.

Le véhicule léger selon l'invention est entièrement démontable.

D'autre part, on rappelle que les roues ou roulettes peuvent être remplacées par des skis, des patins à glace, etc.

Le démontage de la barre d'essieu permet de disposer d'un ensemble d'encombrement réduit qui peut être logé dans une housse de transport et de protection, de la même manière qu'une planche de surf, avec aussi des poignées ou sangle pour faciliter son transport.

## Revendications

1. Véhicule léger (10) à usage de loisir du type comportant :
- un châssis allongé (12) en forme générale de planche d'orientation globalement horizontale et dont la partie arrière (19) de la face supérieure (18) sert d'assise à son utilisateur (U) ;
- deux organes arrière (24) transversalement opposés de roulement ou de glissement sur le sol définissant un train arrière fixe (28) dont la voie est sensiblement égale à la largeur transversale du tronçon d'extrémité de la partie arrière du châssis (12) :
- deux organes avant (26) transversalement opposés de roulement ou de glissement sur le sol définissant un train avant (40), lesdits organes de roulement (26) ou de glissement du train avant étant installés aux extrémités opposées d'une barre d'essieu (14) qui est montée pivotante à l'extrémité longitudinale avant du châssis (12) autour d'un axe de direction (A) d'orientation approximativement verticale et situé sur l'axe médian (P) dudit châssis (12), la partie centrale (32) de la barre d'essieu avant (14) s'étendant en dessous de la face inférieure de la partie d'extrémité longitudinale avant (16) du châssis par rapport à laquelle elle est montée pivotante ;
- des moyens de commande du changement simultané de l'orientation des organes de roulement ou de glissement du train avant, autour dudit axe (A) de direction, ces moyens étant constitués par deux repose-pied (42) dont est munie la barre d'essieu avant (14), à proximité de ses extrémités opposées, de manière à permettre la commande des changements de direction par les pieds de l'utilisateur (U) ;
**caractérisé en ce que** le châssis (12) présente, vu de dessus, la forme générale d'un triangle isocèle, avec les deux organes de roulement (20) ou de glissement du train arrière disposés aux sommets arrière opposés de la base du triangle à angles égaux et avec l'axe de direction (A) disposé sensiblement au troisième sommet ou sommet avant (16) du triangle, de sorte que les repose-pied (42) se trouvent disposés dans les espaces ménagés entre la partie avant rétrécie (16) du châssis (12) et les organes de roulement (26) et/ou de glissement du train avant.

2. Véhicule léger selon la revendication 1, **caractérisé en ce que** la voie du train avant est supérieure à la voie du train arrière.

3. Véhicule léger selon l'une des revendications 1 ou 2, **caractérisé en ce que** les repose-pieds (42) sont montés avec une aptitude de pivotement sur la barre d'essieu avant (14) dudit véhicule.

4. Véhicule léger selon la revendication 3, **caractérisé en ce qu'**il comprend des moyens (78,80) limitant l'amplitude du pivotement des repose-pieds (42).

5. Véhicule léger suivant l'une quelconque des revendications 1 à 4, **caractérisé en ce que** les repose-pieds (42) sont constitués par des cale pieds comportant une surface (42') pour l'appui des pieds de l'utilisateur, cette surface (42') étant délimitée par deux butées latérales (42") maintenant les pieds au contact de la surface d'appui (42') lors de l'utilisation dudit véhicule.

6. Véhicule léger selon l'une quelconque des revendications 1 à 5, **caractérisé en ce que** les repose-pieds (42) sont montés de manière amovible sur la barre d'essieu avant (14).

7. Véhicule léger selon l'une quelconque des revendications 1, 2, 3, 4, **caractérisé en ce que** des poignées sont montées sur la barre d'essieu avant (14) au lieu et place des repose-pieds (42).

8. Véhicule léger selon l'une quelconque des revendications 1 à 7, **caractérisé en ce que** la barre d'essieu avant (14) comporte un pivot vertical d'articulation (36) qui est reçu en pivotement et de manière démontable, notamment selon une conception du type attache-rapide, dans un logement complémentaire (46) qui débouche dans la face inférieure (20) du châssis (12).

9. Véhicule léger selon l'une quelconque des revendications 1 à 8, **caractérisé en ce qu'**il est prévu des moyens réglables de serrage du pivot (36) de manière à obtenir un freinage contrôlé du pivotement de la barre d'essieu avant (14) autour de l'axe de direction (A).

10. Véhicule léger selon l'une quelconque des revendications 1 à 9, **caractérisé en ce que** le châssis comporte deux poignées transversalement opposées (30) qui sont agencées longitudinalement en avant de la zone arrière d'assise (19) et qui constituent des organes de préhension pour l'utilisateur (U) en vue de l'utilisation du véhicule.

11. Véhicule léger selon la revendication 10, **caractérisé en ce que** les poignées sont des poignées creuses (30) et de forme enveloppante qui s'étendent à l'intérieur du châssis (12) pour protéger les mains de l'utilisateur et/ou accéder à des organes de commande de moyens de freinage du véhicule.

12. Véhicule léger selon l'une quelconque des revendications 1 à 11, **caractérisé en ce qu'**il comporte des moyens (50) pour limiter l'angle de pivotement de la barre d'essieu avant (14) autour de l'axe de direction (A) dans les deux sens autour d'une position centrale de la barre d'essieu avant (14) correspondant au déplacement en ligne droite.

13. Véhicule léger selon la revendication 12, **caractérisé en ce que** les moyens pour limiter l'angle de pivotement de la barre d'essieu avant (14) sont constitués par une butée (48) fixée sous la partie avant (16) du châssis (12) et comportant deux faces de butée (50) conformées en V, lesdites faces de butée coopérant avec le bord arrière de ladite barre pour définir les deux positions angulaires maximales de braquage de la barre d'essieu par rapport à l'axe longitudinal du châssis (12).

14. Véhicule léger selon l'une quelconque des revendications 1 à 13, **caractérisé en ce qu'**il est entièrement démontable.

## Patentansprüche

1. Leichtes Freizeitfahrzeug (10) umfassend:
- ein langgestrecktes Fahrgestell (12) in der allgemeinen Form eines Bretts mit insgesamt horizontaler Ausrichtung, dessen hinterer Teil (19) der Oberseite (18) dem Benutzer (U) als Sitz dient;
- zwei einander quer gegenüberliegende, hintere Elemente (24) zum Rollen oder Gleiten auf dem Boden, die eine feste Hinterachse (28) begrenzen, deren Spurweite im wesentlichen gleich der quergerichteten Breite des Endabschnitts des hinteren Teils des Fahrgestells (12) entspricht;
- zwei einander quer gegenüberliegende vordere Elemente (26) zum Rollen oder Gleiten auf dem Boden, die eine Vorderachse (40) begrenzen, wobei die Roll- oder Gleitelemente (26) der Vorderachse an sich gegenüberliegenden Enden einer Achsstange (14) angeordnet sind, die am in Längsrichtung vorderen Ende des Fahrgestells (12) um eine Richtungsachse (A) etwa vertikaler Ausrichtung schwenkbar montiert ist, die auf der Mittelachse (P) des Fahrgestells (12) liegt, wobei der mittlere Teil (32) der vorderen Achsstange (14) sich unterhalb der Unterseite des in Längsrichtung vorderen Endes (16) des Fahrgestells, im Verhältnis zu dem er schwenkbar angeordnet ist, erstreckt;
- Steuermittel für die gleichzeitige Änderung der Ausrichtung der Roll- oder Gleitelemente der Vorderachse um die Richtungsachse (A), wobei diese Mittel aus zwei Fußrasten (42) bestehen, mit denen die vordere Achsstange im Bereich ihrer sich gegenüberliegenden Enden versehen ist, so dass eine Steuerung der Richtungsänderungen mittels der Füße des Benutzers (U) möglich ist;
**dadurch gekennzeichnet, dass** das Fahrgestell (12) von unten gesehen im wesentlichen die Form eines gleichschenkligen Dreiecks hat, wobei die zwei Roll- oder Gleitelemente (20) der Hinterachse die an den hinteren, entgegengesetzten Spitzen der Basis des gleichschenkligen Dreiecks gleichwinklig angeordnet sind und wobei die Richtungsachse (A) im wesentlichen an der dritten Spitze oder der vorderen Spitze (16) des Dreiecks angeordnet ist, so dass sich die Fußrasten (42) in den Aussparungen zwischen dem verjüngten vorderen Ende (16) des Fahrgestells (12) und den Roll- und/oder Gleitelementen der Vorderachse befinden.

2. Leichtes Fahrzeug gemäß Anspruch 1, **dadurch gekennzeichnet, dass** die Spurweite der Vorderachse größer ist als die Spurweite der Hinterachse.

3. Leichtes Fahrzeug gemäß einem der Ansprüche 1 oder 2, **dadurch gekennzeichnet, dass** die Fußrasten (42) schwenkbar auf der vorderen Achsstange (14) des Fahrzeugs angeordnet sind.

4. Leichtes Fahrzeug gemäß Anspruch 3, **dadurch gekennzeichnet, dass** es Mittel (78, 80) umfasst, die den Schwenkweg der Fußrasten (42) begrenzen.

5. Leichtes Fahrzeug gemäß einem der Ansprüche 1 bis 4, **dadurch gekennzeichnet, dass** die Fußrasten (42) aus Fußhaltern bestehen, die eine Auflagefläche (42') für die Füße des Benutzers haben, wobei diese Fläche (42') von zwei seitlichen Anschlägen (42") begrenzt ist, die die Füße in Kontakt mit der Auflagefläche (42') während der Benutzung des Fahrzeuges halten.

6. Leichtes Fahrzeug gemäß einem der Ansprüche 1 bis 5, **dadurch gekennzeichnet, dass** die Fußrasten (42) abnehmbar an der vorderen Achsstange (14) befestigt sind.

7. Leichtes Fahrzeug gemäß einem der Ansprüche 1, 2, 3 oder 4, **dadurch gekennzeichnet, dass** auf der vorderen Achsstange (14) anstelle der Fußrasten (42) Griffe angeordnet sind.

8. Leichtes Fahrzeug gemäß einem der Ansprüche 1 bis ,7 **dadurch gekennzeichnet, dass** die vordere Achsstange (14) ein vertikales Schwenkgelenk (36) umfasst, das schwenkbar und abnehmbar, insbesondere in Form einer Schnell-Befestigung, in einer komplementären Aufnahme, die in die Unterseite (20) des Fahrgestells (12) mündet, aufgenommen ist

9. Leichtes Fahrzeug gemäß einem der Ansprüche 1 bis 8, **dadurch gekennzeichnet, dass** verstellbare Befestigungsmittel des Schenkgelenks (36) vorgesehen sind, so dass ein kontrolliertes Bremsen der Verschwenkung der vorderen Achsstange (14) um die Richtungsachse (A) ermöglicht ist.

10. Leichtes Fahrzeug gemäß einem der Ansprüche 1 bis 9, **dadurch gekennzeichnet, dass** das Fahrgestell zwei sich quer gegenüberliegende Griffe (30) aufweist, die in Längsrichtung vor dem hinteren Sitzbereich (19) angelenkt sind und die Greifelemente für den Benutzer (U) bei der Benutzung des Fahrzeugs bilden.

11. Leichtes Fahrzeug gemäß Anspruch 10, **dadurch gekennzeichnet, dass** die Griffe als hohle und umhüllende Griffe (30) ausgebildet sind, die sich im Inneren des Fahrgestells (12) erstrecken um die Hände des Benutzers zu schützen und/oder Steuerelemente der Bremsmittel des Fahrzeugs zugänglich zu machen.

12. Leichtes Fahrzeug gemäß einem der Ansprüche 1 bis 11, **dadurch gekennzeichnet, dass** es Mittel (50) umfasst, zur Begrenzung des Schwenkwinkels der vorderen Achsstange (14) um die Richtungsachse (A) in beide Richtungen um eine Mittelstellung der vorderen Achsstange (14) entsprechend der geradlinigen Verschiebung.

13. Leichtes Fahrzeug gemäß Anspruch 12, **dadurch gekennzeichnet, dass** die Mittel zur Begrenzung des Schwenkwinkels der vorderen Achsstange (14) aus einem unter dem vorderen Ende (16) des Fahrgestells (12) befestigten Anschlag (48) bestehen und zwei V-förmig ausgebildete Anschlagflächen (50) umfassen, wobei die Anschlagflächen mit dem hinteren Rand der Stange zusammenwirken, um die zwei maximalen Winkelstellungen beim Einschlag der Achsstange im Verhältnis zu der Längsachse des Fahrgestells (12) zu begrenzen.

14. Leichtes Fahrzeug gemäß einem der Ansprüche 1 bis 13, **dadurch gekennzeichnet, dass** es völlig auseinandernehmbar ist

## Claims

1. Light leisure vehicle (10) of the type comprising:
- an elongated chassis (12) in the general shape of a board with an approximately horizontal surface, in which the rear part (19) of the top face (18) is used as a seat for its user (U);
- two transversely opposite rear devices (24) for rolling or sliding on the ground defining a fixed rear end (28) for which the track width is approximately equal to the transverse width of the end segment of the rear part of the chassis (12);
- two transversely opposite front devices (26) for rolling or sliding on the ground defining a front end (40), the said rolling or sliding front devices (26) being installed at the opposite ends of an axle bar (14) that is mounted free to pivot at the longitudinal front end of the chassis (12) about an approximately vertical steering axis (A) on the median axis (P) of the said chassis (12), the central part (32) of the front axle bar (14) extending below the lower face of the longitudinal front end part (16) of the chassis on which it is installed free to pivot;
- means of controlling the simultaneous change in the direction of the rolling or sliding devices on the front end, about the said steering axis (A), these means consisting of two footrests (42) fitted on the front axle bar (14), close to its opposite ends, to enable the user (U) to control steering with his feet;
**characterised in that** the chassis (12) as seen from above is in the general shape of an isosceles triangle, with two rolling or sliding devices (20) forming the rear end being located at the opposite rear vertices of the base of the isosceles triangle, and with the steering axis (A) placed approximately at the third vertex or the front vertex (16) of the triangle, such that the footrests (42) are located in the spaces formed between the constricted front part (16) of the chassis (12) and the rolling and / or sliding devices (26) at the front end.

2. Light vehicle according to claim 1, **characterised in that** the front track width is wider than the rear track width.

3. Light vehicle according to either of claims 1 or 2, **characterised in that** the footrests (42) are installed so that they are free to pivot on the front axle bar (14) of the said vehicle.

4. Light vehicle according to claim 3, **characterised in that** it includes means (78, 80) to limit the pivoting amplitude of the footrests (42).

5. Light vehicle according to any one of claims 1 to 4, **characterised in that** the footrests (42) consist of toe-clips comprising an area (42') on which the user's feet press, this area (42') being delimited by two side stops (42") such that the feet are forced to remain in contact with the said surface (42') while the vehicle is in use.

6. Light vehicle according to any one of claims 1 to 5, **characterised in that** the footrests (42) are installed removably on the front axle bar (14).

7. Light vehicle according to any one of claims 1, 2, 3, 4, **characterised in that** handles are installed on the front axle bar (14) to replace the footrests (42).

8. Light vehicle according to any one of claims 1 to 7, **characterised in that** the front axle bar (14) comprises a vertical articulation pivot (36) that fits into a complementary recess (46) passing through to the lower face (20) of the chassis (12), and is free to pivot and is removable, particularly using a quick fastener type design.

9. Light vehicle according to any one of claims 1 to 8, **characterised in that** adjustable pivot (36) tightening means are provided so as to obtain controlled braking of pivoting of the front axle bar (14) about the steering axis (A).

10. Light vehicle according to any one of claims 1 to 9, **characterised in that** the chassis comprises two transversely opposite handles (30) that are arranged longitudinally at the front of the rear seat area (19) that form gripping devices for the user (U) so that the vehicle can be used.

11. Light vehicle according to claim 10, **characterised in that** the handles are hollow handles (30) with a surrounding shape that extend inside the chassis (12) to protect the user's hands and / or to access devices for controlling the vehicle's braking means.

12. Light vehicle according to any one of claims 1 to 11, **characterised in that** it is provided with means (50) of limiting the angle by which the front axle bar (14) is free to pivot around the steering axis (A), in both directions around a central position of the front axle bar (14) corresponding to displacement in a straight line.

13. Light vehicle according to claim 12, **characterised in that** the means of limiting the angle by which the front axle bar (14) is free to pivot consist of a stop (48) fixed under the front part (16) of the chassis (12) and comprising two stop faces (50) forming a "V", the said stop faces cooperating with the rear edge of the said bar to define the two maximum angular turning positions of the axle bar with respect to the longitudinal axis of the chassis (12).

14. Light vehicle according to any one of claims 1 to 13, **characterised in that** it can be fully disassembled.
